# EUROPÄISCHE PATENTSCHRIFT

(11) **EP 0 238 026 B1**
(45) Veröffentlichungstag und Bekanntmachung des Hinweises auf die Patenterteilung: **26.06.1991**
(21) Anmeldenummer: 87103810.5
(22) Anmeldetag: 16.03.1987
(51) Int. Cl.: B21D 11/12

(54) **Verfahren und Vorrichtung zum Biegen von stabförmigen Materialien**
Method of and device for bending bar-shaped materials
Procédé et dispositif pour cintrer des matériaux en forme de barre

(30) Priorität: 14.03.1986 US 839688; 24.12.1986 DE 3644482
(43) Veröffentlichungstag der Anmeldung: 23.09.1987
(62) Teilanmeldung aus: 90100974.6
(73) Patentinhaber: Ruhl, Heinz, D-97199 Ochsenfurt (DE)
(72) Erfinder: Zahlaus, Helmut, D-6239 Kriftel/TS (DE)
(74) Vertreter: Stoffregen, Hans-Herbert, Dr. Dipl.-Phys.

(56) Entgegenhaltungen:
- EP-A- 0 032 656
- EP-A- 0 121 896
- DE-A- 1 752 716
- DE-A- 2 164 026
- US-A- 4 161 110

## Beschreibung

Die Erfindung bezieht sich auf eine Anlage zum Bearbeiten von Stangenmaterial wie Bewehrungsstählen umfassend zumindest eine Biegevorrichtung mit einem dieser vorgeordneten Materiallager und einer nachgeordneten Ablage für das bearbeitete Material.

Aufgabe der vorliegenden Erfindung ist es, eine Anlage der eingangs genannten Art so auszubilden, daß mit konstruktiv einfachen Mitteln eine kontinuierliche Ein- und Ausgabe des zu bearbeitenden bzw. bearbeiteten Stangenmaterials zur bzw. von der Biegevorrichtung möglich ist, ohne daß hierfür für die Ein- und Ausgabe getrennte Einrichtungen erforderlich sind.

Die Aufgabe wird erfindungsgemäß dadurch gelöst, daß das Material sowohl zur Biegevorrichtung hin als auch nach dessen Bearbeitung von dieser weg mittels zu beiden Seiten der Biegevorrichtung als Einheit verschwenkbar angeordneter Arme transportierbar ist, daß die Schwenkachse der Arme in Transportrichtung des Materials hinter der Biegevorrichtung und senkrecht zu der Transportrichtung verläuft, daß vor der Biegevorrichtung ein zu dieser geneigtes rampenförmiges Element angeordnet ist, auf das von den Armen erfaßtes Material auflegbar ist, und daß jeder Arm eine Stufe aufweist, die im Bereich des rampenförmigen Elementes verläuft und in der das vor der Biegevorrichtung aufgelegte Material beim Anheben des Armes haltbar ist.

Es wird demzufolge eine Ein- und Auswurfvorrichtung für Stangenmaterial zur Verfügung gestellt, die als Gabeleinrichtung zu bezeichnen ist, die ihrerseits seitlich neben der Biegevorrichtung als Einheit verschwenkbare Arme aufweist, die starr mit einer Welle verbunden sind. Dabei verläuft die Welle in Transportrichtung des Materials betrachtet hinter dem Werkzeug, so daß beim Verschwenken der Arme gleichzeitig zu bearbeitendes und bearbeitetes Material angehoben und der Biegevorrichtung bzw. der Ablage zugeführt werden kann.

Der Arm ist demzufolge in zwei Bereiche unterteilt, nämlich in einen zu der Schwenkachse entfernt liegenden hinteren Bereich, in dem das zu bearbeitende Material aufgelegt und von dem dieses nur bis zu der Stufe gleiten kann, und in einen vorderen Bereich, der das bearbeitete Material erfaßt und von dem dieses auf die Ablage gleitet. Dabei versteht sich, daß die Arme in einem Umfang verschwenkt werden, daß die Stufe oberhalb der Einlaufkufe verläuft, bevor die Arme wieder in die Grundposition herabgesenkt werden, damit das stabförmige Material auf die Einlaufkufe bzw. -kufen abgelegt und von dort zu der Biegevorrichtung gleiten kann.

Nach einem weiteren Vorschlag der Erfindung ist die Welle mit den starr von dieser ausgehenden Armen als Einheit parallel zu dem Stangenmaterial verschiebbar, um die Möglichkeit zu schaffen, dieses in den Punkten anzuheben, daß ein Durchbiegen unterbleibt; denn entsprechendes Material kann Längen von ohne weiteres 20 m aufweisen.

Um eine problemlose Abgabe des bearbeiteten Materials auf die Ablage wie z.B. ein Ablagegerüst zu gewährleisten, ohne daß das Material auf einen die Biegevorrichtung umgebenden Arbeitstisch liegen bleibt, wird vorgeschlagen, daß sich die Arme über deren Schwenkachse in Richtung der Ablage erstrecken.

Zu dem Neigungswinkel des rampenförmigen Elementes ist noch zu bemerken, daß dieser größer als der Reibungswinkel des Stangenmaterials ist, um sicherzustellen, daß dieses selbsttätig zur Biegevorrichtung hin entlang der Oberfläche des Elementes gleitet.

Weitere Einzelheiten ergeben sich aus der nachfolgenden Beschreibung sowie von in der Zeichnung dargestellten Ausführungsbeispielen.

Es zeigen:
- Fig. 1: eine Draufsicht einer Anlage zum Bearbeiten von Stangenmaterial und
- Fig. 2 bis 5: Seitenansichten der Anlage nach Fig. 1 zu verschiedenen Bearbeitungszeitpunkten.

In Fig. 1 ist eine Anlage zum Bearbeiten von Stangenmaterial wie Bewehrungsstählen dargestellt, die u.a. ein Materiallager (12) mit Vorlagepodest (14), eine Bearbeitungsmaschine (16) mit Biegevorrichtung (18) sowie eine Ablage (20) umfassende Ablageroste (22) aufweist.

Seitlich zu der Bearbeitungsmaschine (16) und damit zur Biegevorrichtung (18) sind verschwenkbare Arme (24) und (26) angeordnet, die starr mit einer Welle (28) verbunden sind, die selbst von der Bearbeitungsmaschine (16) gehalten und parallel zu den Längsachsen des Stangenmaterials (10) verläuft. Die Welle (28) ist dabei in bezug auf die Transportrichtung des Stangenmaterials (10) von dem Vorlagepodest (14) über die Biegevorrichtung (18) zur Ablage (20) im hinteren Bereich, also hinter der Biegevorrichtung (18) angeordnet.

Zu beiden Seiten der Biegevorrichtung (18) vorzugsweise im Bereich der Seiten (30) und (32) der Bearbeitungsmaschine (16) sind rampenförmige Elemente (34) und (36) angeordnet, die in Richtung der Biegevorrichtung (18) geneigt sind und auch als Einlaufkufen zu bezeichnen sind. Ferner weist jeder Arm (24), (26) eine Stufe (38) auf, die als Anschlag für die auf dem freien Ende der Arme (24), (26) aufgebrachten Stangenmaterialien (40) dann dienen, wenn die Arme (24), (26) gemäß Fig. 3 (Position B) in einer angehobenen Stellung verschwenkt sind.

Durch die Anordnung und Ausbildung der Arme (24) und (26) sowie des Vorhandenseins der Einlaufkufen (34) und (36) erfolgt erfindungsgemäß ein Be- und Entladen des Stangenmaterials (10) zur bzw. von der Biegevorrichtung (18), ohne daß manuelle Eingriffe oder zusätzliche Hilfselemente erforderlich sind.

Der Verfahrensablauf zur Be- und Entladung des Stangenmaterials ist der folgende.

Gemäß Fig. 2 wird Stangenmaterial auf das von der Welle (28) entfernt liegende Ende (42) der Arme (26) und (24) gelegt. Das Material ist dort mit dem Bezugszeichen (40) versehen. Sodann werden die Arme (24), (26) von der Grundposition A in die Position B angehoben, wodurch das Material (40) gegen den durch die Stufe (38) gebildeten Absatz rutscht. In der Stellung B befindet sich die Stufe (38) oberhalb der Einlaufkufen (34), (36), die vor der Biegevorrichtung (18) angeordnet sind. Wird nun der Arm (24) in die Grundposition A zurückbewegt (Fig. 4), so wird das Material (40) auf die Oberkanten (44) der Einlaufkufen (34) und (36) abgelegt, um anschließend automatisch zu der Biegevorrichtung (18) in einen gegebenenfalls dort vorhandenen Arbeitskanal zu rutschen. Dies wird in der Fig. 4 durch den gestrichelten Pfeil (46) angedeutet. Nunmehr kann die Bearbeitung in der Maschine (16) mit der Biegevorrichtung (18) erfolgen. Gleichzeitig wird auf das Ende (42) neues stabförmiges Material (48) gelegt. Sobald die Bearbeitung abgeschlossen ist, wird der Arm (24) erneut in die Position B angehoben, wobei zum einen das Material (48) gegen die Stufe (38) rutscht und gleichzeitig das bearbeitete Material von dem von der Welle (28) ausgehenden Abschnitt (50) des Armes (24) bzw. (26) erfaßt und angehoben wird, um entlang der Oberfläche (52) des Abschnitts (50) in die Ablage (20) zu rutschen. Nunmehr wird der Arm (24), (26) in die Position A zurückbewegt, und der Ablauf gemäß Fig. 4 wiederholt sich von neuem.

Durch die erfindungsgemäße Lehre wird demzufolge mit konstruktiv einfachen Mitteln ein automatisches Be- und Entladen von zu bearbeitendem Stangenmaterial zu bzw. von einer Bearbeitungsmaschine ermöglicht, ohne daß das Be- und Entlanden von unabhängigen Einrichtungen bewerkstelligt wird. Da ferner die das Be- und Entladen ermöglichenden starr von der Welle (28) ausgehenden Arme (24) und (26) mit der Bearbeitungsmaschine (16) verbunden sind, kann diese problemlos verschoben werden, wobei eine synchrone Mitbewegung der Welle (28) und damit der Arme (24) und (26) erfolgt. Diese können jedoch auch relativ zu der Bearbeitungsmaschine (16) verschoben werden , um das Stangenmaterial (10) so zu erfassen, daß ein Durchbiegen unterbleibt. Dies ist dann besonders wichtig, wenn das Stangenmaterial gleichzeitig von mehreren Bearbeitungsmaschinen, die fluchtend zueinander ausgerichtet sind, bearbeitet werden soll. Die Verschiebbarkeit der Welle (28) mit den starr mit dieser verbundenen Armen (24) und (26) ergibt sich aus der Fig. 1 durch die durchgezogene bzw. gestrichelte Darstellung, die selbst mit Bezugszeichen nicht versehen ist.

## Patentansprüche

1. Anlage zum Bearbeiten von Stangenmaterial (10) wie Bewehrungsstählen umfassend zumindest eine Biegevorrichtung (18) mit einem dieser vorgeordneten Materiallager (12) und einer nachgeordneten Ablage (20) für das bearbeitete Material,
**dadurch gekennzeichnet,**
daß das Material (10, 40, 48) sowohl zur Biegevorrichtung (18) hin als auch nach dessen Bearbeitung von dieser weg mittels zu beiden Seiten (30, 32) der Biegevorrichtung (18) als Einheit verschwenkbar angeordneter Arme (24, 26) transportierbar ist, daß die Schwenkachse (28) der Arme (24, 26) in Transportrichtung des Materials (10, 40, 48) hinter der Biegevorrichtung (18) und senkrecht zu der Transportrichtung verläuft, daß vor der Biegevorrichtung (18) ein zu dieser geneigtes rampenförmiges Element (34, 36) angeordnet ist, auf das von den Armen (24, 26) erfaßtes Material (40, 48) auflegbar ist, und daß jeder Arm (24, 26) eine Stufe (38) aufweist, die im Bereich des rampenförmigen Elementes (34, 36) verläuft und in der das vor der Biegevorrichtung (18) aufgelegte Material (40, 48) beim Anheben des Armes haltbar ist.

2. Anlage nach Anspruch 1,
**dadurch gekennzeichnet,**
daß beim Verschwenken der Arme (24, 26) am hinteren der Schwenkachse (28) entfernt liegenden Bereich (42) zu bearbeitendes Material (40, 48) und im vorderen Bereich von der Biegevorrichtung (18) bearbeitetes Material (40) anhebbar ist.

3. Anlage nach Anspruch 1,
**dadurch gekennzeichnet,**
daß die Arme (24, 26) starr von einer Welle (28) ausgehen, die in bezug auf die Biegevorrichtung (18) verschiebbar angeordnet ist.

## Claims

1. A device for bending bar-shaped materials as concrete steels, comprising at least one tool with a material stock arranged before it and a place of deposit for the tooled material arranged behind it,
**characterized** in that the material (10,40,48) can be transported to the tool (18) as well as after its tooling away from said tool by means of arms (24, 26) pivotably moved as a unit being arranged on both sides (30,32) of said tool (18), that the swivel axis (28) of the arms (24, 26) is extending in transport direction of the material (10,40,48) behind the tool (18) and perpindicularly to the transport direction, that a ramp-shaped element (34,36) inclined toward the tool (18) is arranged in front of it, on said element the material (40,48) grasped by the arms (24, 26) can be placed, and that each arm (24, 26) has a step (38) located in the range of the ramp-shaped element (34, 36), and in which the material (40,48) placed before the tool (18) can be held when lifting the arm.

2. A device according to Claim 1,
**characterized** in that by swivelling the arms (24,26) material to be (40, 48) tooled being positioned in the rear area (42) at a distance to the swivel axis (28), and material (40) tooled by the tool (18) being positioned in the front area can be lifted.

3. A device according to Claim 1,
**characterized** in that the arms (24,26) are rigidly extending from a shaft (28), which with respect to the tool (18) is movably arranged.

## Revendications

1. Installation pour usiner des matériaux en forme de barres (10) tels que des aciers d'armature, installation comportant au moins un dispositif de cintrage (18) précédé d'un magasin (12) et suivi d'un dépôt (20) pour le matériau à usiner,
caractérisée en ce que le matériau est transporté à la fois vers le dispositif de cintrage (18) an sortie de celui-ci après son usinage à l'aide de bras (24, 26) prévus des deux côtés (30, 32) du dispositif de cintrage (18) et qui pivotent globalement, l'axe de pivotement (28) des bras (24, 26) passant derrière le dispositif de cintrage (18), perpendiculairement à la direction de transport du matériau (10, 40, 48), et en ce qu'en amont du dispositif de cintrage (18) il est prévu un élément (34, 36) incliné en forme de rampe sur lequel se dépose le matériau (40, 48) saisi par les bras (24, 26) et en ce que chaque bras (24, 26) comporte un gradin (38) qui est en avant dans la zone de l'élément en forme de rampe (34, 36) et au niveau duquel le matériau (40, 48) déposé devant le dispositif de cintrage (18) est maintenu lors du soulèvement du bras.

2. Installation selon au moins la revendication 1, caractérisée en ce que lors du basculement des bras (24, 26), dans la zone (42) éloignée de l'arrière de l'axe de pivotement (28), le matériau à usiner (40, 48) et le matériau (40) dans la zone avant du dispositif de cintrage (18) peuvent être relevés.

3. Installation selon la revendication 1, caractérisée en ce que les bras (24, 26) sont rigidement en saillie d'un axe (28) qui est coulissant par rapport au dispositif de cintrage (18).
